# EUROPÄISCHE PATENTSCHRIFT

(11) **EP 1 016 769 B1**
(45) Veröffentlichungstag und Bekanntmachung des Hinweises auf die Patenterteilung: **25.03.2009**
(21) Anmeldenummer: 99117686.8
(22) Anmeldetag: 08.09.1999
(51) Int. Cl.: E05D 15/06

(54) **Schiebetor**
Sliding door
Porte coulissante

(30) Priorität: 28.12.1998 DE 19860445
(43) Veröffentlichungstag der Anmeldung: 05.07.2000
(73) Patentinhaber: Schmid, Peter, 72116 Mössingen (DE)
(72) Erfinder: Schmid, Peter, 72116 Mössingen (DE)
(74) Vertreter: Engelhardt, Guido

(56) Entgegenhaltungen:
- EP-A- 0 279 155
- EP-A- 0 596 362
- DE-B- 1 559 958
- FR-A- 2 513 688
- FR-A- 2 713 271
- US-A- 1 731 659
- US-A- 4 483 045

## Beschreibung

Die Erfindung bezieht sich auf ein Schiebetor, insbesondere für Einfahrten mit einer Toröffnung, mit einem über die Toröffnung verlängerten verschiebbar gelagerten Torblatt.

Ein solches Schiebetor ist aus der EP- 0 279 155 B1 bekannt. Zur Führung der Rollenpaare sind bei diesem Schiebetor im Innern des Kastenprofils vier Rippen vorgesehen, die einen halbkreisförmigen, drei- oder rechteckigen Querschnitt aufweisen.

Die Rollenpaare laufen auf den Rippen und sind demnach in Umfangsrichtung mit einer mit der Querschnittsform der Rippen korrespondierenden Nut versehen.

Die Laufschiene ist somit in horizontaler Richtung an den Rollenpaaren geführt gehalten.

Als nachteilig bei diesem Schiebetor hat sich gezeigt, daß die Anordnung der Rippen in vertikaler Richtung zueinander exakt fluchtend über die gesamte Länge des Kastenprofiles sein muß, da ein Versatz in der Längsachse der Rippen zu einem unruhigen Lauf des Kastenprofiles über die Rollen des Rollenbockes oder sogar zu einem Verkanten des Kastenprofiles an den Rollenböcken führt.

Die Bearbeitung der Rippen dahingehend, daß die jeweils vertikal einander gegenüberliegenden Rippen exakt fluchtend zueinander verlaufen, ist in der Herstellung sehr arbeitsaufwendig und damit teuer.

Des weiteren weist das Kastenprofil eine begrenzte Biege- und Torsionssteifigkeit auf, so daß die Auskragung des Schiebetores und somit dessen Größe und das damit zusammenhängende abzustützende Drehmoment begrenzt ist.

Darüber hinaus ist die Höhenabmessung des Kastenprofils an einen oberen und unteren Grenzwert gebunden, da die Laufrollenpaare aus Gründen der Festigkeit einen bestimmten Mindestdurchmesser aufweisen müssen, so daß ein zu kleines Kastenprofil die Laufrollenpaare nicht aufnehmen kann und ein zu großes Kastenprofil nur geringe Biege- und Torsionsmomente abstützt, da bei einem solchen Profil bei gleicher Belastung die im Profil auftretenden Kräfte und Momente nicht übertragen werden können.

Ferner handelt es sich bei der Berührung der Rollenpaare an den Rippen um eine Linienberührung, die zu einer hohen Beanspruchung der Rippen und der Laufrollenpaare führt, so daß zwangsläufig nach einer gewissen Anzahl von Überfahrten des Schiebetores an den Rollen und/ oder den Rippen Beschädigungen auftreten. Diese Beschädigungen sind insbesondere seitlich an den Laufrollennuten festzustellen, da die horizontal aufzunehmende Belastung und der durch Fertigungstoleranzen vorhandene unruhige Verlauf der Rippen in vertikaler Richtung zueinander diese Beschädigungen verursacht.

Es ist daher Aufgabe der Erfindung, ein Schiebetor der eingangs genannten Gattung derart weiterzubilden, daß dieses große Biege- und Torsionsmomente aufnehmen kann, so daß die Auskragung des Schiebetores über eine große Länge möglich ist. Außerdem soll die Herstellung und die Montage des Schiebetores einfach und kostengünstig zu bewerkstelligen sein und die Belastung zwischen dem Kastenprofil und den Laufrollenpaaren soll groß flächig aufgenommen werden, um Beschädigungen beim Verfahren auch bei sehr schweren Schiebetoren zu vermeiden.

Diese Aufgabe wird erfindungsgemäß durch die Merkmale der Patentansprüche 1, 2 oder 3 gelöst.

Um den Abrieb der Laufrollenpaare optisch einfach kontrollieren zu können und um die Laufruhe der Laufrollenpaare beim Abrollen auf der Laufschiene zu minimieren, ist in die Außenmantelfläche der Laufrollenpaare mindestens eine in Umfangsrichtung verlaufende Nutenrille eingearbeitet.

Weitere vorteilhafte Ausgestaltungen des freitragenden Schiebetores ergeben sich aus den Unteransprüchen.

Aufgrund der konkaven Ausbildung der Laufflächen und den damit korrespondierenden sphärischen Außenmantelfläche der Laufrollenpaare des Rollenbockes entsteht zwischen diesen Bauteilen eine flächige Belastung, die vorteilhafterweise einen geringeren Abrieb und nahezu keine Beschädigungen verursacht als dies bei einer Linienberührung der Fall ist.

Die Bauweise des Kastenprofiles in Verbindung mit den Laufrollenpaaren sowie des Rollenbockes ist kompakt, so daß das Schiebetor auch optisch ansprechend zu gestalten ist.

Bei einer bestimmten Ausführung des Kastenprofiles und des Rollenbockes, nämlich bei der zueinander versetzten Anordnung der Laufrollenpaare am Rollenbock, ist eine einfache und schnelle Höheneinstellung der Laufrollenpaare in Abhängigkeit von der vertikalen Abmessung des Kastenprofiles problemlos möglich.

Die zur Abstützung des Schiebetores notwendigen Bauteile - Kastenprofil, Rollenbock und Laufrollenpaar - sind kostengünstig herzustellen und miteinander zu montieren.

Wenn in die Außenmantelfläche der Laufrollenpaare ein oder mehrere Nutenrillen eingearbeitet sind, wird die Flächenbelastung auf die Außenmantelfläche der Laufrollenpaare erhöht, da die Auflagefläche zwischen der Laufschiene und den Laufrollenpaare verringert ist.

Dies führt vorteilhafterweise dazu, daß die Höhe der Nutenrille als optisches Maß für den Abrieb der Laufrollenpaare dient, so daß auf einfache Weise festgestellt werden kann, ob die Laufrollenpaare aufgrund von erhöhtem Abrieb auszutauschen sind. Des weiteren wird die Laufruhe beim Überfahren der Laufschiene minimiert, da die Auflagefläche zwischen der Laufschiene und den Laufrollenpaare reduziert ist.

In einer Zeichnung sind drei Ausführungsbeispiele eines erfindungsgemäßen freitragenden Schiebetores dargestellt und nachfolgend näher erläutert. Im einzelnen zeigt:
- Figur 1: ein ersten Ausführungsbeispiel eines Kastenprofiles in Seitenansicht, in der vier an zwei Rollenböcken gelagerten Laufrollenpaare angeordnet sind,
- Figur 2: das Kastenprofil nach Figur 1 gemäß der Schnittlinie II-II,
- Figur 3: das Kastenprofil gemäß Figur 1 in Draufsicht,
- Figur 4: ein zweites Ausführungsbeispiel eines Kastenprofiles in Seitenansicht, in dem vier an zwei Rollenböcken in unterschiedlichen Höhenlagen gelagerten Laufrollenpaare angeordnet sind,
- Figur 5: das Kastenprofil der Figur 4 gemäß der Schnittlinie V - V,
- Figur 6: das Kastenprofil nach Figur 4 in Draufsicht,
- Figur 7: ein drittes Ausführungsbeispiel eines Kastenprofiles in Seitenansicht, in dem zwei sphärisch ausgebildete an zwei Rollenböcke gelagerten Laufrollenpaare gelagert sind und diese auf der Außenfläche des Kastenprofiles.verfahrbar gehalten sind,
- Figur 8: das Kastenprofil nach Figur 7 gemäß der Schnittlinie XI - XI,
- Figur 9: das Kastenprofil nach Figur 7 in Draufsicht, und
- Figur 10 eine: andersartige Ausbildung der Laufrollenpaare mit Nutenrillen gemäß Figur 2.

In den Figuren 1 bis 9 ist ein freitragendes Schiebetor 1 dargestellt, das insbesondere Einfahrten mit einer Toröffnung dadurch verschließen soll, daß am Boden 5 mehrere an diesem ortsfest arretierten Rollenböcken 3 ein das Schiebetor 1 begrenzendes Kastenprofil 6 verschiebbar lagern.

Gemäß den Figuren 1 bis 3 sind an dem Rollenbock 3 jeweils zwei Laufrollenpaare 4 gelagert, die mittels eines Lagerbolzens 8 am Rollenbock 3 abgestützt sind. Insbesondere aus Figur 2 ist die Querschnittsform des Kastenprofiles 6 ersichtlich. Zur Aufnahme der Laufrollenpaare 4 sowie Teile des Rollenbockes 3 ist in der dem Boden 5 zugewandten Seitenfläche des Kastenprofiles 6 ein Längsschlitz 7 eingearbeitet.

Die Laufrollenpaare 4 sind demnach innerhalb des Kastenprofiles 6 angeordnet.

Ein das freitragende Schiebetor 1 bildende Torblatt 2 ist an der dem Boden 5 abgewandten Seitenfläche des Kastenprofiles 6 angebracht. Ein Überfahren des Torblattes 2 in Längsrichtung des Kastenprofiles 6 ist dadurch bewerkstelligt, daß die Laufrollenpaare 4 innerhalb des Kastenprofiles 6 abrollen und somit das Torblatt 2 in senkrechter Richtung abstützen.

Die Auskragung des Torblattes 2 - gemessen vom ersten seitlich neben der Toröffnung angebrachten Rollenbock 3 - kann mittels dieser Anordnung bis zu 16 m betragen.

Zur Aufnahme von dadurch entstehenden Biege- und Torsionsmomenten während der Auskragung bzw. während des Verschiebevorganges sind zusätzlich zu den am Boden 5 montierten Rollenböcken 3 im oberen Bereich des Torblattes 2 Rollenböcke 3 vorgesehen, die mittels Zwischengliedern ebenfalls am Boden 5 abgestützt werden können, so daß ein oberes und ein unteres Kastenprofil 6 mittels der oben und unten angeordneten Rollenböcke 3 abgestützt ist.

Gemäß den Figuren 1 bis 3 sind sämtliche Laufrollenpaare 4 im Inneren des Kastenprofils 6 angeordnet. Jeweils zwei Laufrollenpaare 4 sind über den einen Lagerbolzen 8 am Rollenbock 3 gelagert.

Die zwei Lagerbolzen 8 des einen Rollenbockes 3 sind auf einer gemeinsamen Achse fluchtend zueinander angeordnet. Diese gemeinsame Achse entspricht der Längsachse des Kastenprofiles 6.

Zur Aufnahme von Biege- und Kippmomenten zwischen den Berührungsflächen an den Laufrollenpaare 4 und dem Kastenprofil 6 sind innerhalb des Kastenprofils 6 vier Laufflächen 11 vorgesehen, die jeweils im Querschnitt konkav gekrümmt ausgebildet sind. Die Laufrollenpaare 4 weisen eine mit den Laufflächen 11 korrespondierende Querschnittsform auf und sind somit an deren Außenmantelfläche sphärisch gekrümmt ausgebildet. Die Rollen 4 stellen im dreidimensionalen Raum eine Teilhalbkugel dar, deren Oberfläche vollständig an den jeweiligen Laufflächen 11 anliegt, da der Durchmesser der Laufrollenpaare 4 dem vertikalen Abstand der gegenüberliegenden Laufflächen 11 entspricht.

Die Aufnahme von Kippmomenten erfolgt demnach zwischen den Laufrollenpaare 4 und den Laufflächen 11 dadurch, daß die Laufrollenpaare 4 in senkrechter Richtung permanent an den Laufflächen 11 anliegen und daß die Wirkverbindung zwischen den Laufrollenpaare 4 und den Laufflächen 11 ein Verkippen der Laufrollenpaare 4 aufgrund der konkaven Krümmung der Laufflächen 11 sowie mit dieser Krümmung korrespondierenden sphärischen Ausbildung der Laufrollenpaare 4 verhindert. Das auftretende Biegemoment, insbesondere bei einem völlig auskragenden Torblatt 2, wird dadurch aufgenommen, in dem zwei oder mehr Laufrollenpaare 4 in Längsrichtung des Kastenprofiles 6 hintereinander liegend angeordnet sind. Die Anzahl der Rollenböcke 3 richtet sich nach der Auskragungslänge des Torblattes 1 und der aufzunehmenden Gewichtskraft des Torblattes 1.

Des weiteren übergreift das Kastenprofil 6 mindestens zwei Rollenböcke 3 mit jeweils zwei Laufrollenpaaren 4; die beiden Rollenböcke 3 sind zudem voneinander in Längsrichtung des Kastenprofiles 6 am Boden 5 beabstandet angeordnet, so daß durch diese Anordnung der Rollenböcke 3 auch ein völlig auskragendes Torblatt 2 abgestützt werden kann, da eine Biegemomentaufnahme durch beide Rollenböcke 3 erfolgt.

In den Figuren 4 bis 6 ist der Durchmesser der Laufrollenpaare 4 kleiner bemessen als der vertikale Abstand der Laufflächen 11, so daß jeweils ein Rollenpaar 4 auf einer Lauffläche 11 abrollt.

Um eine ausreichende Abstützung des Kastenprofiles 6, insbesondere die Aufnahme von Dreh- und Biegemomenten bei einem auskragendem Torblatt 2, zu gewährleisten, sind die beiden Laufrollenpaare 4 am Rollenbock 3 in unterschiedliche Höhenlagen gelagert.

Die beiden Lagerbolzen 8 sind demnach an dem einen Rollenbock 3 derart befestigt, daß der senkrechte Abstand eines Lagerbolzens 8 zu einer Lauffläche 11 dem Radius der Laufrolle 4 entspricht.

Dadurch ergibt sich, daß die beiden Lagerbolzen 8 versetzt zueinander und auch versetzt in bezug auf die Längsachse des Kastenprofiles 6 angeordnet sind.

Darüber hinaus kann der Abstand jedes Lagerbolzens 8 von der Lauffläche 11 auch im montierten Zustand des Schiebetores 1 frei wählbar eingestellt werden, so daß Fertigungs- und Montagetoleranzen nachträglich am Rollenbock 3 ausgeglichen werden können, in dem eine Feineinstellung der Laufrollenpaare 4 vorgenommen werden kann.

In den Figuren 7 bis 9 sind die auf der Innenfläche 12 des Kastenprofiles 6 angeordneten Laufflächen 11 ebenfalls konkav gekrümmt ausgebildet. Die Laufrollenpaare 4 korrespondieren mit ihrer Querschnittsform mit der konkaven Krümmung der Laufflächen 11, so daß von jeder Laufrolle 4 nunmehr senkrecht und waagrecht gerichtete Kräfte aufgenommen und abgestützt werden.

Die in den Figuren 1 bis 9 gezeigten Möglichkeiten der Lagerung der Rollenböcke 3 in dem und/ oder an dem Kastenprofil 6 beziehen sich auf ortsfest angebrachte Rollenböcke 3, so daß das Kastenprofil 6 mit dem Torblatt 2 verschoben wird.

Es ist jedoch ohne weiteres denkbar, daß das Kastenprofil 6 ortsfest gehalten wird, und die Rollenböcke 3, die hierbei fest mit dem Torblatt 2 verbunden sind, in und/ oder an dem Kastenprofil 6 abrollen.

In Figur 10 sind die Kästenprofile gemäß der Figuren 2 und 8 gezeigt; allerdings sind in die Außenmantelflächen der Laufrollenpaare 4 jeweils drei in Umfangsrichtung parallel zueinander verlaufende Nutenrillen 15 eingearbeitet.

Somit ist die Auflagefläche zwischen der Laufschiene 11 und den Laufrollenpaaren 4 wesentlich reduziert, so daß die Flächenbelastung auf die Laufrollenpaare 4 erhöht ist. Dies führt zu einer Verringerung der Laufruhe, da die mit Nutenrillen 15 versehene Laufrollenpaare 4 eine geringere Auflagefläche bilden darüber hinaus wird beim Überfahren der Laufrollenpaare 4 eine leichtgängigere Bewegung erzielt, als dies mit Laufrollenpaare 4 ohne Nutenrillen 15 möglich ist.

## Patentansprüche

1. Schiebetor (1), insbesondere für Einfahrten mit einer Toröffnung, mit einem über die Toröffnung verlängerten verschiebbar gelagerten Torblatt (2), dessen untere und/ oder obere Begrenzung jeweils durch ein Kastenprofil (6) gebildet ist, das auf Rollenböcken (3), die durch einen in das Kastenprofil (6) eingearbeiteten Längsschlitz (7) in dieses eingreifen und das mittels an den Rollenböcken (3) angebrachten Laufrollenpaare (4), die an an dem Kastenprofil (6) vorgesehenen Laufflächen (11) anliegen, abgestützt ist, wobei im Inneren des jeweiligen Kastenprofils (6) jeweils zwei an jeder Seite des Längsschlitzes (7) gegenüberliegende konkav gekrümmt ausgebildete Laufflächen (11) vorgesehen sind, wobei die Laufrollenpaare (4) jeweils eine an die vier Laufflächen (11) angepaßte sphärische Außenmantelfläche aufweisen und wobei der Durchmesser der Laufrollenpaare (4) dem vertikalen Abstand zwischen den zugeordneten Laufflächen (11) entspricht.

2. Schiebetor (1), insbesondere für Einfahrten mit einer Toröffnung, mit einem über die Toröffnung verlängerten verschiebbar gelagerten Torblatt (2), dessen untere und/ oder obere Begrenzung jeweils durch ein Kastenprofil (6) gebildet ist, das auf Rollenböcken (3), die durch einen in das Kastenprofil (6) eingearbeiteten Längsschlitz (7) in dieses eingreifen und das mittels an den Rollenböcken (3) angebrachten Laufrollenpaare (4), die an an dem Kastenprofil (6) vorgesehenen Laufflächen (11) anliegen, abgestützt ist, wobei seitlich neben dem Längsschlitz (7) auf der Innen- und der Außenfläche (12, 13) des jeweiligen Kastenprofiles (6) jeweils zwei an jeder Seite des Längsschlitzes (7) gegenüberliegende spiegelbildlich zueinander konkav gekrümmt ausgebildete Laufflächen (11) vorgesehen sind, an denen die jeweiligen Laufrollenpaare (11) der Rollenböcke (3) mit einer daran angepassten sphärischen Außenmantelfläche anliegen.

3. Schiebetor (1), insbesondere für Einfahrten mit einer Toröffnung, mit einem über die Toröffnung verlängerten verschiebbar gelagerten Torblatt (2), dessen untere und/oder obere Begrenzung jeweils durch ein Kastenprofil gebildet ist, wobei im oberen und/oder unteren Bereich des Torblattes (2) eine Vielzahl von Rollenböcken (3) angeordnet sind, die durch einen in ein ortsfest angebrachtes Kastenprofil (6) eingearbeiten Längsschlitz (7) in dieses eingreifen, wobei an jedem Rollenbock (3) mindestens ein Laufrollenpaar (4) vorgesehen ist, das auf der Innenmantelfläche (12) des Kastenprofils (6) anliegt, wobei die Rollenböcke (3) auf der dem Torblatt (2) abgewandten Seite jeweils in dem oben und/ oder unten ortsfest angebrachten Kastenprofil (6) verfahrbar gehalten sind, wobei mindestens zwei Laufflächen (11) des Kastenprofils (6) an jeder Seite des Längsschlitzes (7) und seitlich neben diesem auf der Innenfläche vorhanden sind, die jeweils zwei gegenüberliegende spiegelbildlich zueinander und im Querschnitt konkav gekrümmt ausgebildete Innenflächen (12) aufweisen, wobei die an die Laufflächen (11) anliegenden Laufrollenpaare (4) jeweils eine an diese angepaßte sphärische Außenmantelfläche aufweisen, wobei der Durchmesser der Laufrollenpaare (4) kleiner bemessen ist als der vertikale Abstand der Laufflächen (11) und wobei die beiden Laufrollenpaare (4) an dem Rollenbock (3) in unterschiedlichen Höhen gelagert sind.

4. Schiebetor nach einem oder mehreren der vorgenannten Ansprüche,
**dadurch gekennzeichnet,**
**daß** in die Außenmantelfläche der Laufrollenpaare (4) mindestens eine in Umfangsrichtung verlaufende Nutenrille (15) eingearbeitet ist.

5. Schiebetor nach Anspruch 4,
**dadurch gekennzeichnet,**
**daß** bei mindestens zwei Nutenrillen (15) diese parallel zueinander angeordnet sind.

6. Schiebetor nach Anspruch 4 oder 5,
**dadurch gekennzeichnet,**
**daß** die Nutenrillen (15) in der sphärischen und/ oder in der konkav gekrümmten Außenmantelfläche der Laufrollenpaare (4) eingearbeitet sind.

7. Schiebetor nach einem oder mehreren der vorgenannten Ansprüche,
**dadurch gekennzeichnet,**
**daß** an einem Rollenbock (3) jeweils zwei Laufrollenpaare (4) angebracht sind, die in einer gemeinsamen horizontalen Ebene gelagert sind.

8. Schiebetor nach Anspruch 2,
**dadurch gekennzeichnet,**
**daß** die Höhenlage der Laufrollenpaare (4) in Abhängigkeit von der geometrischen vertikalen Abmessung der Laufflächen (11) am Rollenbock (3) einstellbar ist.

9. Schiebetor nach einem oder mehreren der vorgenannten Ansprüche,
**dadurch gekennzeichnet,**
**daß** das Kastenprofil (6) aus Metall oder Kunststoff besteht und einstückig ausgebildet ist.

## Claims

1. A sliding door (1), in particular for entrances with a gate opening, with one gate panel (2) extended over the gate opening mounted so that it can slide, with its lower and/or upper limitation formed in each case by a box section (6) which is supported on roller blocks (3) which engage with the box section (6) through a longitudinal slot (7) worked into the box section (6) and which is supported on pairs of rollers (4) attached to the roller blocks (3) that are in contact with runner surfaces (11) provided on the box section (6), in which case two runner surfaces (11) with a concave curvature are provided inside each particular box section (6) opposite to one another on each side of the longitudinal slot (7) with each of the pairs of rollers (4) having an spherical outer jacket surface that is adapted to the four runner surfaces (11) and with the diameter of the pairs of rollers (4) corresponding to the vertical distance between the corresponding runner surfaces (22).

2. A sliding door (1), in particular for entrances with a gate opening, with one gate panel (2) extended over the gate opening mounted so that it can slide, with its lower and/or upper limitation formed in each case by a box section (6) which is supported on roller blocks (3) which engage with the box section (6) through a longitudinal slot (7) worked into the box section (6) and which is supported on pairs of rollers (4) attached to the roller blocks (3) that are in contact with runner surfaces (11) provided on the box section (6), in which case two runner surfaces (11) each with a mirror-image concave curvature are provided on each side of the longitudinal slot (7) on the inside and outside surface (12, 13) of the particular box section (6) with the particular pairs of rollers (4) of the roller blocks (3) making contact with the runner surfaces (11) by means of a spherical outer jacket surface that is adapted to the runner surfaces (11).

3. A sliding door (1), in particular for entrances with a gate opening, with one gate panel (2) extended over the gate opening mounted so that it can slide, with its lower and/or upper limitation formed in each case by a box section, with a plurality of roller blocks (3) arranged in the upper and/or lower area of the door panel (2) which engage with the box section (6) through a longitudinal slot (7) worked into a box section (6) attached in a stationary position, with each roller block (3) having at least one pair of rollers (4) provided on it and in contact with the inside jacket surface (12) of the box section (6), with the roller blocks (3) on the side opposite to the door panel (2) each held in a mobile arrangement in the box section (6) attached at the top and/or bottom in a fixed arrangement, with at least two runner surfaces provided the box section (6), in which case at least two runner surfaces (11) of the box section (6) are each provided on each side of the longitudinal slot (7) and on the side next to it on the inside surface, each of which has two inside surfaces (12) with a mirror-image configuration and a cross section with a concave curvature, with the pairs of rollers (4) making contact with the runner surfaces (11) each having a spherical outer jacket surface that is adapted to the runner surfaces (11), with the diameter of the pairs of rollers (4) being smaller than the vertical distance between the runner surfaces (11) and with the two pairs of rollers (4) mounted on the roller block (3) at different heights.

4. The sliding door in accordance with one or more of the aforementioned claims,
**characterised in that,**
at least one circumferential groove channel (15) is worked into the outer jacket surface of the pairs of rollers (4).

5. The sliding door in accordance with Claim 4,
**characterised in that,**
when there are at least two groove channels (15), they are arranged parallel to one another.

6. The sliding door in accordance with Claim 4 or 5,
**characterised in that,**
the groove channels (15) are worked into the spherical outer jacket surface and/or into the outer jacket surface with a concave curvature of the pairs of rollers (4).

7. The sliding door in accordance with one or more of the aforementioned claims,
**characterised in that,**
two pairs of rollers (4) are attached to each roller block (3), and are mounted in a shared horizontal plane.

8. The sliding door in accordance with Claim 2,
**characterised in that,**
the height of the pairs of rollers (4) can be adjusted depending on the geometrical vertical dimensions of the runner surfaces (11) on the roller block (3).

9. The sliding door in accordance with one or more of the aforementioned claims,
**characterised in that,**
the box section (6) is made from metal or plastic and is configured in one piece.

## Revendications

1. Porte coulissante (1), destinée notamment aux entrées avec ouvertures pour portes, avec un élément (2) prolongé au-delà de l'ouverture et logé coulissant, dont la limitation inférieure et/ou supérieure est formée respectivement par un profil en caisse (6) appuyé sur des supports à rouleaux (3) s'engrenant dans le profil en caisse (6) par une fente longitudinale (7) pratiquée dans celui-ci, et moyennant des paires de galets (4) fixées sur les supports à rouleaux (3) portant sur des surfaces de contact (11) prévues sur le profil en caisse (6), où il est prévu à l'intérieur de chaque profil en caisse (6), sur chaque côté de la fente longitudinale (7), respectivement deux surfaces de contact (11) concaves et opposées, où les paires de galets (4) comportent respectivement une enveloppe extérieure sphérique adaptée aux quatre surfaces de contact (11) et où le diamètre des paires de galets (4) correspond à l'écartement vertical entre les surfaces de contact (11) assignées.

2. Porte coulissante (1), destinée notamment aux entrées avec ouvertures pour portes, avec un élément (2) prolongé au-delà de l'ouverture et logé coulissant, dont la limitation inférieure et/ou supérieure est formée respectivement par un profil en caisse (6) appuyé sur des supports à rouleaux (3) s'engrènant dans le profil en caisse (6) par une fente longitudinale (7) pratiquée dans celui-ci, et moyennant des paires de galets (4) fixées sur les supports à rouleaux (3) portant sur des surfaces de contact (11) prévues sur le profil en caisse (6), où il est prévu sur le côté latéral de la fente longitudinale (7), sur les surfaces intérieure et extérieure (12, 13) de chaque profil en caisse (6), sur chaque côté de la fente longitudinale (7), respectivement deux surfaces de contact (11) opposées, inversées et concaves, sur lesquelles s'appuient les paires de galets respectives (11) des supports à rouleaux (3) moyennant une enveloppe extérieure sphérique adaptée.

3. Porte coulissante (1), destinée notamment aux entrées avec ouvertures pour portes, avec un élément (2) prolongé au-delà de l'ouverture et logé coulissant, dont la limitation inférieure et/ou supérieure est formée respectivement par un profil en caisse (6), où il est prévu au niveau supérieur et/ou inférieur de l'élément (2) un nombre de supports à rouleaux (3), qui s'engrènent dans celui-ci par une fente longitudinale (7) pratiquée dans un profil en caisse fixe (6), où chaque support à rouleau (3) comporte au moins une paire de galets (4) portant sur l'enveloppe intérieure (12) du profil en caisse (6), où les supports à rouleaux (3) sur le côté éloigné de l'élément (2) se déplacent respectivement dans le profil en caisse (6) fixe prévu respectivement en haut et/ou en bas, où il existe sur chaque côté de la fente longitudinale (7) et latéralement sur la surface intérieure, au moins deux surfaces de contact (11) du profil en caisse (6) comportant respectivement deux surfaces intérieures (12) opposées, inversées et concaves, où les paires de galets (4) portant sur les surfaces de contact (11) comportent respectivement une enveloppe extérieure sphérique adaptée, où le diamètre des paires de galets (4) est inférieur à l'écartement vertical des surfaces de contact (11), et où les deux paires de galets (4) sont disposées à des niveaux différents sur le support à rouleaux (3).

4. Porte coulissante d'après une ou plusieurs des revendications précédentes,
**caractérisée en ce que**
dans l'enveloppe extérieure des paires de galets (4), il est pratiqué au moins une gorge (15) s'étendant sur le pourtour.

5. Porte coulissante d'après la revendication 4,
**caractérisée en ce que**
en cas de deux gorges (15), celles-ci sont disposées parallèlement.

6. Porte coulissante d'après les revendications 4 ou 5,
**caractérisée en ce que**
les gorges (15) sont pratiquées dans l'enveloppe extérieure sphérique et/ou dans l'enveloppe extérieure concave des paires de galet (4).

7. Porte coulissante d'après une ou plusieurs des revendications précédentes,
**caractérisée en ce que**
sur un support à rouleaux (3), il est prévu respectivement deux paires de galets (4) logées dans un plan horizontal commun.

8. Porte coulissante d'après la revendication 2,
**caractérisée en ce que**
la hauteur des paires de galet (4) se laisse régler sur le support à rouleaux (3) en dépendance de la dimension géométrique verticale des surfaces de contact (11).

9. Porte coulissante d'après une ou plusieurs des revendications précédentes,
**caractérisée en ce que**
le profil en caisse (6) est réalisé en métal ou en matière synthétique et en une seule pièce.
